# EUROPÄISCHE PATENTSCHRIFT

(11) **EP 3 569 801 B1**
(45) Veröffentlichungstag und Bekanntmachung des Hinweises auf die Patenterteilung: **24.11.2021**
(21) Anmeldenummer: 18178049.5
(22) Anmeldetag: 15.06.2018
(51) Int. Cl.: E05B 59/00

(54) **SCHLOSS, INSBESONDERE PANIKSCHLOSS**
LOCK, IN PARTICULAR PANIC LOCK
SERRURE, EN PARTICULIER SERRURE ANTI-PANIQUE

(30) Priorität: 18.05.2018 CN 201810483269; 13.06.2018 CN 201810609134
(43) Veröffentlichungstag der Anmeldung: 20.11.2019
(73) Patentinhaber: dormakaba Deutschland GmbH, 58256 Ennepetal (DE); Wah Mei (Toi Shan) Hardware Co., Ltd, 529231 Taishan City Guangdong (CN)
(72) Erfinder: SPECKAMP, Hans-Rainer, 58256 Ennepetal (DE); DENG, Wenxue, Taishan City, Guangdong 529231 (CN); GOSCH, Stephan, 58256 Ennepetal (DE)
(74) Vertreter: Balder IP Law, S.L.

(56) Entgegenhaltungen:
- EP-A2- 0 795 664
- DE-B- 1 063 924
- DE-U1- 29 910 758

## Beschreibung

Die Erfindung betrifft ein Schloss. Das Schloss ist insbesondere zum Einbau in ein Türblatt ausgebildet. Besonders bevorzugt handelt es sich um ein Panikschloss.

Hier betrachtete Schlösser weisen insbesondere einen Schlosskasten und einen Stulp auf und sind zum Einbau in ein Türblatt ausgebildet. Über eine Nuss des Schlosses wird üblicherweise ein Türdrücker angeschlossen. Durch Betätigung des Türdrückers kann die Falle des Schlosses zurückgezogen werden. Des Weiteren können vorbekannte Schlösser zur Aufnahme eines Zylinderschlosses mit einem Mitnehmer ausgebildet sein. Durch Drehen des Mitnehmers wird ein Riegel des Schlosses ausgeschlossen und eingezogen.

Bei der Ausgestaltung des Schlosses als "Panikschloss" ist eine Mechanik innerhalb des Schlosses vorgesehen, die es ermöglicht, durch Drehen der Nuss (über den Türdrücker) den Riegel einzuziehen. Hierfür ist beispielsweise ein Panikhebel innerhalb des Schlosses vorgesehen, der die Drehbewegung der Nuss in eine translatorische Bewegung des Riegels überträgt.

Des Weiteren kennt der Stand der Technik eine Wechsel-Mechanik innerhalb des Schlosses. Diese Wechsel-Mechanik erlaubt es, durch Drehen des Mitnehmers die Falle zurückzuziehen. Beispielsweise ist ein Wechselelement (auch: unterer Wechsel) vorgesehen, der vom drehenden Mitnehmer angehoben wird. Das Wechselelement wiederum betätigt einen oberen Wechsel oder über einen Nussarm die Nuss, um dadurch die Falle zurückziehen.

Bei einer ungünstigen Stellung des Mitnehmers kann es bei der Panikbetätigung dazu kommen, dass das am Riegelschaft geführte Wechselelement am Mitnehmer blockiert. Dadurch kann ein vollständiges Einziehen des Riegels im Panikfall blockiert werden.

EP 0 795 664 A2 zeigt ein Einsteckschloss, bei dem der Riegelrückschluss durch Vorspannung eines Schiebers erfolgt, der während des Riegelrückschlusses mittels eines Sperrhebels in einer Falle gehalten wird, so dass nach Lösen der Sperre ein schlagartiger Riegelvorschluss erfolgt. Das Einsteckschloss ist dabei insbesondere als Rohrrahmenschloss ausgebildet.

DE 299 10 758 U1 zeigt ein Schloss, bei dem der Wechsel auf einer vorgegebenen Bahn so geführt ist, dass unter Drehung des Schließbartes eine translatorisch-rotatorische Bewegung erfolgt, die eine getriebliche Koppelung zwischen der reinen Drehbewegung des Schließbartes und der reinen translatorischen Bewegung der Falle quer zum Einsteckschloss darstellt. Es ist ein Verlagerungselement vorgesehen, welches bei Betätigung der Drückernuss in den Rückweg der Rückwegsperre am Wechsel einfährt. Hierdurch wird der Rückweg der Rückwegsperre unterbunden, d.h., der Wechsel kann nicht in seine Grundstellung zurückkehren. Dadurch wird auch die Falle in ihrer Einzugstellung gehalten, solange der Rückweg der Rückwegsperre verschlossen bleibt.

Es ist eine Aufgabe vorliegender Erfindung, ein Schloss, insbesondere ein Panikschloss anzugeben, das einen sicheren und wartungsarmen Betrieb einer Türe ermöglicht.

Die Lösung der Aufgabe erfolgt durch die Merkmale des unabhängigen Anspruchs. Die abhängigen Ansprüche haben vorteilhafte Ausgestaltungen der Erfindung zum Gegenstand.

Somit wird die Aufgabe gelöst durch ein Schloss. Das Schloss ist insbesondere als Einsteckschloss ausgebildet. Des Weiteren ist das Schloss insbesondere als Panikschloss ausgebildet. Vorzugsweise umfasst das Schloss einen Schlosskasten.

Das Schloss umfasst eine Falle. Insbesondere umfasst die Falle einen Fallenkopf, verbunden mit einem Fallenschaft. Der Fallenschaft ist im Inneren des Schlosses, insbesondere im Schlosskasten, linear beweglich geführt.

Des Weiteren umfasst das Schloss einen Riegel. Der Riegel ist zum Sperren des Schlosses entlang einer Riegelachse verschiebbar. Insbesondere umfasst der Riegel einen Riegelkopf, der fest mit einem Riegelschaft verbunden ist. Der Riegelschaft ist im Schlosskasten entlang der Riegelachse linear beweglich geführt. Dadurch kann der Riegel zum Sperren der Tür ausgeschlossen und zum Entsperren der Tür eingezogen werden.

Des Weiteren umfasst das Schloss einen drehbaren Mitnehmer oder ist zur Aufnahme eines drehbaren Mitnehmers ausgebildet. Dieser drehbare Mitnehmer ist insbesondere im Schlosskasten gelagert oder Teil eines Zylinderschlosses. Besonders bevorzugt ist auch eine Zylinderschlossaufnahme vorgesehen. Diese Zylinderschlossaufnahme dient zur Aufnahme eines Zylinderschlosses im Schlosskasten. Das Zylinderschloss ist insbesondere mit einem insbesondere elektromechanischen Knauf, verbunden oder verbindbar. Die Drehachse des Mitnehmers steht insbesondere senkrecht zur Riegelachse. Der Mitnehmer muss nicht zwangsläufig über einen Schlüssel betätigt werden; sondern kann auch anderweitig, insbesondere durch einen Knauf, gedreht werden. Im Normalbetrieb des Schlosses wird der Riegel durch Drehen des Mitnehmers ausgeschlossen und eingezogen. Diese Bewegung kann eintourig oder mehrtourig erfolgen. Das Zylinderschloss kann in dem Schloss eingesetzt sein oder in das Schloss einsetzbar sein. Somit kann das Schloss das Zylinderschloss umfassen oder mit dem Zylinderschloss verbindbar sein.

Besonders bevorzugt umfasst das Schloss auch eine Zuhaltung. Diese Zuhaltung wird vom Mitnehmer betätigt, vorzugsweise angehoben, wodurch eine Sperrung des Riegels aufgehoben wird.

Das Schloss umfasst ferner einen Endanschlag. Der Endanschlag ist insbesondere "riegelfest". Dies bedeutet, dass der Endanschlag Teil des Riegels ist oder auf dem Riegel angeordnet ist und sich nicht relativ, sondern zusammen mit dem Riegel bewegt. Das Schloss umfasst ferner ein Wechselelement. Das Wechselelement ist vom Mitnehmer betätigbar. Insbesondere kann der sich drehende Mitnehmer das Wechselelement linear verschieben, insbesondere anheben. Das Wechselelement ist zum Zurückziehen der Falle ausgebildet. Im Rahmen der Erfindung ist insbesondere vorgesehen, dass das Wechselelement um eine zur Riegelachse senkrechte Wechseldrehachse drehbar angeordnet ist. Diese Wechseldrehachse ermöglicht grundsätzlich zwei Drehrichtungen des Wechselelements. In der einen Drehrichtung liegt das Wechselelement an dem beschriebenen Endanschlag an. In der entgegengesetzten Drehrichtung ist das Wechselelement gegen die Kraft einer Wechselfeder drehbar.

Die Wechselfeder ermöglicht ein Drehen bzw. Verschwenken des Wechselelements. Dies ist insbesondere bei folgendem Vorgang von Vorteil: Wie beschrieben ist der Endanschlag riegelfest, wodurch das Wechselelement durch den Riegel zwangsgeführt wird. Wenn nun der Mitnehmer ungünstig steht, beispielsweise auf drei Uhr oder neun Uhr, und der Riegel nicht durch Drehen des Mitnehmers, sondern anderweitig (beispielsweise über die Panikfunktion) eingezogen wird, stößt das Wechselelement gegen den Mitnehmer. Dadurch würde der Riegeleinzug ohne der beschriebenen Wechselfeder blockiert werden. Die hier vorgesehene Wechselfeder ermöglicht jedoch ein Ausweichen des Wechselelements. Bei diesem Ausweichen wird das Wechselelement entgegen der Kraft der Wechselfeder gedreht.

Eine ungünstige Stellung des Mitnehmers kann sich insbesondere ergeben, wenn der Mitnehmer von einem Knauf, insbesondere einem elektromechanischen Knauf, drehbar ist.

Erfindungsgemäß ist vorgesehen, dass die Wechselfeder am Wechselelement und am Riegel abgestützt ist. Die Wechselfeder ist in dieser Ausgestaltung somit nicht am Schlosskasten befestigt oder abgestützt, sondern bewegt sich zusammen mit dem Wechselelement und dem Riegel.

Dabei ist insbesondere vorgesehen, dass die Wechselfeder am Wechselelement befestigt ist und am riegelfesten Endanschlag anliegt. Hierzu ist besonders bevorzugt vorgesehen, dass die Wechselfeder als eine Blattfeder ausgebildet ist.

Des Weiteren ist dabei besonders bevorzugt vorgesehen, dass das Wechselelement eine Aussparung aufweist. Der Endanschlag ragt in diese Aussparung. Die Wechselfeder ist in dieser Aussparung angeordnet. Dabei befindet sich vorzugsweise der Endanschlag zwischen einer Wandung der Aussparung und der Wechselfeder, insbesondere ausgebildet als Blattfeder. In die eine Drehrichtung stößt die Wandung der Aussparung gegen den Endanschlag. In der entgegengesetzten Drehrichtung ist bis zu einem gewissen Grad eine Bewegung möglich, da der Endanschlag an der Wechselfeder anliegt und diese elastisch deformiert.

Die Position der Wechseldrehachse befindet sich vorzugsweise oberhalb des Riegels. Die Position "oberhalb des Riegels" definiert sich durch die übliche Einbaulage des Schlosses. Alternativ kann auch definiert werden, dass sich die Wechseldrehachse auf der der Falle zugewandten Seite des Riegels befindet.

Des Weiteren ist bevorzugt vorgesehen, dass das Wechselelement an der Wechseldrehachse über eine Kulissenführung linear verschiebbar geführt ist.

Hierzu ist insbesondere vorgesehen, dass die Wechseldrehachse durch einen schlosskastenfesten Fortsatz gebildet ist. Dieser Fortsatz ragt in eine entsprechende Nut des Wechselelements, wodurch sich die Kulissenführung ergibt. Diese Kulissenführung ermöglicht sowohl die Linearverschiebbarkeit als auch die Drehbarkeit des Wechselelements. Die Linearverschiebbarkeit ist insbesondere zur regulären Funktion des Wechselelements vorgesehen. Das Wechselelement wird nämlich durch Drehen des Mitnehmers linear angehoben und betätigt dabei einen oberen Wechsel oder einen Nussarm.

Das hier beschriebene Wechselelement ist bevorzugt ein steifes Bauteil. Insbesondere ist das Wechselelement einteilig aufgebaut. Das Wechselelement kann auch aus mehreren Bauteilen zusammengesetzt sein. Entscheidend ist jedoch, dass das Wechselelement vorzugsweise ein steifes Bauteil ist und somit nicht aus relativ zueinander bewegbaren Bauteilen zusammengesetzt ist. Jegliche weitere Mechanik, die zur Betätigung der Falle notwendig ist, beispielsweise der obere Wechsel oder die Betätigung über einen Nussarm, ist vorzugsweise zusätzlich zu dem beschriebenen Wechselelement vorgesehen und befindet sich vorzugsweise oberhalb des Riegels.

Wie bereits beschrieben, ist bevorzugt vorgesehen, dass das Wechselelement zur direkten Betätigung eines Nussarms des Schlosses angeordnet ist. Das Wechselelement berührt und betätigt somit ohne Zwischenelemente unmittelbar einen Nussarm. Durch Betätigen des Nussarms wird die Nuss gedreht. Durch Drehen der Nuss wiederum kann auf herkömmliche Art und Weise die Falle zurückgezogen werden.

Vorzugsweise umfasst das Schloss einen Panikhebel. Der Panikhebel ist von einem Nussarm betätigbar und ist zum Einziehen des Riegels angeordnet. Insbesondere ist der Panikhebel im Schlosskasten drehbar befestigt.

Des Weiteren ist bevorzugt vorgesehen, dass das Schloss einen Zuhaltungshebel umfasst. Der Zuhaltungshebel ist ebenfalls von einem Nussarm betätigbar. Hierbei kann es sich insbesondere um den gleichen Nussarm handeln, der auch den Panikhebel betätigt. Der Zuhaltungshebel ist zum Lösen, insbesondere zum Anheben, der Zuhaltung vorgesehen.

Die Zuhaltung kann den Riegel sperren. Die Zuhaltung ist insbesondere zwischen einer Freigabeposition, in der die Zuhaltung eine Bewegung des Riegels in die eingezogene Stellung erlaubt, und einer Sperrposition, in der die Zuhaltung den Riegel sperrt bewegbar.

Üblicherweise wird die Zuhaltung im normalen Betrieb des Schlosses vom sich drehenden Mitnehmer angehoben. Im Panikfall kann die Zuhaltung durch den Zuhaltungshebel, betätigt über die Nuss, angehoben werden.

Insbesondere kann die Zuhaltung eine Betätigungsfläche zum Bewegen des Mitnehmers umfassen. Bei einer Bewegung der Zuhaltung von der Freigabeposition in die Sperrposition kann die Zuhaltung den Mitnehmer bewegen. Insbesondere wird einer Bewegung der Zuhaltung von der Freigabeposition in die Sperrposition der Mitnehmer durch die Zuhaltung in Richtung des Wechselelements bewegt.

Es kann sein, dass der Riegel eine Gleitfläche umfasst, wobei die Gleitfläche dazu dient, den Mitnehmer bei einer Bewegung des Riegels zu bewegen. Insbesondere dient die Gleitfläche dazu, den Mitnehmer bei einer Bewegung des Riegels in seine eingezogene Stellung zu bewegen. Hierbei kann bevorzugt die Gleitfläche den Mitnehmer in Richtung des Wechselelements bewegen.

Die Gleitfläche kann insbesondere dazu dienen, den Mitnehmer außer Eingriff mit dem Riegel zu bewegen. Durch die Gleitfläche kann ein Totpunkt vermieden werden. Die Gleitfläche kann den Riegel derart bewegen, dass anschließend der Mitnehmer in Richtung der Bewegungsachse des Riegels während der Bewegung des Riegels in die eingezogene Stellung nicht an den Riegel stößt.

Besonders bevorzugt sind die Betätigungsfläche und die Gleitfläche aufeinander abgestimmt. So kann es sein, dass die Betätigungsfläche dazu ausgebildet ist, den Mitnehmer zunächst derart zu bewegen, dass anschließend der Mitnehmer durch die Gleitfläche bewegbar ist.

Wie bereits beschrieben, kann der Riegel, beispielsweise über die Panikfunktion, unabhängig von einer Drehbewegung des Mitnehmers eingezogen werden. Dabei kann, bei ungünstiger Stellung des Mitnehmers, das Wechselelement gegen den Mitnehmer stoßen und dabei gegen die Kraft der Wechselfeder verdreht werden. Durch diese Verdrehung des Wechselelements und die Rückstellkraft der Wechselfeder ergibt sich über den Endanschlag eine Kraft auf den Riegel in Ausschlussrichtung. Diese auf den Riegel in Ausschlussrichtung wirkende Kraft ist insbesondere im Panikfall nicht wünschenswert. Aufgrund dessen ist vorzugsweise eine elastische Rastanordnung in dem Schloss vorgesehen. Die Rastanordnung ist zum Halten des Riegels in seiner eingezogenen Stellung ausgebildet. Insbesondere ist die Rastanordnung ausgebildet und angeordnet, um den Riegel in seiner eingezogenen Endposition zu halten. Besonders bevorzugt rastet der Riegel erst bei Erreichen oder kurz vor Erreichen seiner eingezogenen Endposition in die Rastanordnung ein.

Vorzugsweise umfasst die Rastanordnung ein elastisches Rastelement. Das elastische Rastelement ist insbesondere als Rastfeder ausgebildet. Des Weiteren umfasst die Rastanordnung vorzugsweise eine an dem Rastelement im eingerasteten Zustand anliegende Rastfläche. Insbesondere ist vorgesehen, dass das Rastelement schlosskastenfest angeordnet ist. Dementsprechend ist die Rastfläche am Riegel, insbesondere am Riegelschaft, ausgebildet. Bei einem Lösen der Rastanordnung drückt die Rastfläche auf das elastische Rastelement. Dadurch wird das Rastelement elastisch verformt und die Rastanordnung löst sich.

Des Weiteren ist bevorzugt vorgesehen, dass an demselben Element (insbesondere dem Riegelschaft), an dem auch die Rastfläche ausgebildet ist, eine Betätigungsfläche vorgesehen ist. Beim Einrasten der Rastanordnung drückt die Betätigungsfläche auf das Rastelement. Dadurch verformt sich das Rastelement und es kommt zum Einrasten der Rastanordnung.

Insbesondere sind die Rastfläche und die Betätigungsfläche zwei zueinander abgewinkelte, vorzugsweise im spitzen Winkel stehende, Flächen des Riegelschaftes.

Bevorzugt ist vorgesehen, dass die elastische Rastanordnung und die Wechselfeder so ausgebildet sind, dass die durch die Wechselfeder maximal auf den Riegel wirkende Kraft in Ausschlussrichtung nicht ausreicht, um die Rastanordnung zu lösen. Ein Lösen der Rastanordnung soll nämlich erst erfolgen, wenn der Riegel, beispielsweise durch Drehen des Mitnehmers, wieder in Ausschlussrichtung bewegt wird.

Die Erfindung wird nun anhand eines Ausführungsbeispiels näher beschrieben. Dabei zeigen:
- Fig. 1: eine schematische Ansicht eines erfindungsgemäßen Schlosses gemäß einem Ausführungsbeispiel,
- Fig. 2: Details des erfindungsgemäßen Schlosses gemäß dem Ausführungsbeispiel,
- Fig. 3: Details eines beispielhaften Schlosses,
- Fig. 4: Details des erfindungsgemäßen Schlosses gemäß dem Ausführungsbeispiel bei einer Betätigung der Panikfunktion,
- Fig. 5: Details aus Fig. 4 in einer Rückansicht, und
- Fig. 6: Details aus Fig. 4.

Im Folgenden wird anhand der Fig. 1, 2, 4 bis 6 ein Ausführungsbeispiel eines Schlosses 1 im Detail beschrieben. Das Schloss 1 ist als Einsteckschloss mit Panikfunktion (als Panikschloss) ausgebildet.

Die Fig. 1 bis 6 zeigen dabei ausgewählte Details des Schlosses 1. In Fig. 3 ist eine abgewandelte beispielhafte Variante des Schlosses 1 gezeigt.

Wie die Fig. 1 bis 6 zeigen, umfasst das Schloss 1 einen Schlosskasten 2 und einen Stulp 3. Der Schlosskasten 2 bildet dabei das Gehäuse des Schlosses 1 und dient zur Aufnahme bzw. Lagerung der einzelnen Bauteile.

Das Schloss 1 umfasst eine Falle 4. Die Falle 4 umfasst einen Fallenschaft 6, der linear beweglich im Schlosskasten 2 gelagert ist. Des Weiteren umfasst die Falle 4 einen Fallenkopf 5, der mit dem Fallenschaft 6 verbunden ist.

Ferner umfasst das Schloss 1 eine Nuss 7. Über den gezeigten Vierkant der Nuss 7 wird ein Türdrücker angeschlossen. Durch Drücken des Türdrückers wird die Nuss 7 gedreht. Selbstverständlich kann anstatt des Türdrückers auch ein Türknauf o.ä. verwendet werden.

Die Nuss 7 umfasst mehrere Nussarme. Diese Nussarme werden zusammen mit der Nuss 7 gedreht. Für die hier relevanten Funktionen werden ein erster Nussarm 8, ein zweiter Nussarm 9 und ein dritter Nussarm 10 im Detail beschrieben.

Das Schloss 1 umfasst ferner einen Riegel 11. Der Riegel 11 setzt sich zusammen aus einem Riegelschaft 13 und einem Riegelkopf 12. Der Riegel 11 ist entlang der eingezeichneten Riegelachse 30 zum Ausschluss und zum Einziehen linear beweglich im Schlosskasten 2 angeordnet.

Des Weiteren ist eine Zuhaltung 14 vorgesehen. Die Zuhaltung 14 sperrt in einer Sperrposition den Riegelschaft 13 und somit den gesamten Riegel 11. Die Zuhaltung 14 befindet sich in Figur 1 in der Sperrposition. Die Zuhaltung 14 kann entgegen der Kraft einer Zuhaltungsfeder 33 in eine Freigabeposition bewegbar sein (s. Fig. 5). In der Freigabeposition erlaubt die Zuhaltung 14 eine Bewegung des Riegels 11. Insbesondere befindet sich die Zuhaltung 14 in der Freigabeposition außer Eingriff mit dem Riegel. In der Sperrposition befindet sich die Zuhaltung 14 in Eingriff mit dem Riegel 11.

Wird der Mitnehmer 17 in Figur 1 gegen den Uhrzeigersinn gedreht, so gelangt der Mitnehmer 17 an eine Wechselwirkungsfläche 35 der Zuhaltung 14. Bei einer weiteren Drehung des Mitnehmers 17 wird die Zuhaltung 14 von der Sperrposition in die Freigabeposition verschoben. Durch eine weitere Drehung des Mitnehmers 17 wird der Riegel 11 aus dem Schlosskasten 2 herausbewegt.

Befindet sich der Riegel 11 in der herausbewegten Position, so wird die Zuhaltung 14 durch die Zuhaltungsfeder 33 in die Sperrposition bewegt.

Das Schloss 1 umfasst ferner eine Aufnahme 18. In die Aufnahme 18 ist z.B. ein Zylinderschloss mit drehbarem Mitnehmer 17 einsetzbar. Über das Zylinderschloss ist der Mitnehmer 17 drehbar.

Das Schloss 1 umfasst ferner ein Wechselelement 20. Das Wechselelement 20 ist um eine Wechseldrehachse 21 drehbar bzw. schwenkbar. Die Wechseldrehachse 21 ist durch einen schlosskastenfesten Fortsatz 22 gebildet. Der Fortsatz 22 erstreckt sich in eine Nut des Wechselelements 20, wodurch sich eine Kulissenführung 23 zur linearen Verschiebbarkeit des Wechselelements ergibt.

Die Nuss 7 steht über den ersten Nussarm 8 in Eingriff mit der Falle 7. Bei Drehen der Nuss 7 zieht der erste Nussarm 8 die Falle 4 zurück.

Das Wechselelement 20 liegt an dem zweiten Nussarm 9 der Nuss 7 an. Bei Drehen des Mitnehmers 17 hebt sich das Wechselelement 20, geführt durch die Kulissenführung 23, linear beweglich an. Dadurch erfolgt über den zweiten Nussarm 9 eine Drehbewegung der Nuss 7 und infolgedessen über den ersten Nussarm 8 ein Zurückziehen der Falle 4. Hierbei liegt der Mitnehmer 17 an einer Aktorfläche 34 des Wechselelements 20 an. Der Mitnehmer 17 wird in der Figur 1 im Uhrzeigersinn gedreht.

Das Schloss 1 umfasst ferner einen Panikhebel 15 und einen Zuhaltungshebel 16. Der Panikhebel 15 ist insbesondere bei der Rückansicht in Fig. 5 gut zu sehen.

Der Panikhebel 15 und der Zuhaltungshebel 16 werden über den dritten Nussarm 10 betätigt und dabei verschwenkt. Der Zuhaltungshebel 16 hebt die Zuhaltung 14 an. Der Panikhebel 15 zieht den Riegel 11 ein.

Bei dieser Panikbetätigung kann es bei ungünstiger Stellung des Mitnehmers 17 dazu kommen, dass das Wechselelement 20 am Mitnehmer 17 anstößt. Diese Konstellation ist in den Fig. 4, 5 und 6 im Detail dargestellt.

Um auch bei dieser ungünstigen Stellung des Mitnehmers 17 ein vollständiges Einziehen des Riegels 11 zu ermöglichen, ist ein elastisches Ausweichen des Wechselelements 20 vorgesehen. Hierzu zeigen insbesondere die Figuren 2 und 3 zwei unterschiedliche Anordnungen des Wechselelements 20:
Gemäß den beiden Fig. 2 und 3 ist am Riegel 11, insbesondere am Riegelschaft 13, ein Endanschlag 24 vorgesehen. Das Wechselelement 20 liegt an diesem Endanschlag 24 an. In einer Drehrichtung um die Wechseldrehachse 21 kann das Wechselelement 20 gegen die Kraft einer Wechselfeder 26 ausweichen. Die Varianten in den Fig. 2 und 3 unterscheiden sich in der Anordnung dieser Wechselfeder 26.

Gemäß Fig. 2 (und gemäß den Fig. 1 sowie 4 bis 6) weist das Wechselelement 20 eine Aussparung 25 auf. Der Endanschlag 24 ragt in diese Aussparung 25. Die Wechselfeder 26, ausgebildet als Blattfeder, ist am Wechselelement 20 befestigt und erstreckt sich ebenfalls in diese Aussparung. Der Endanschlag liegt dabei an der Wechselfeder 26 an.

In der beispielhaften Variante nach Fig. 3 stützt sich die Wechselfeder 26 zum einen am Schlosskasten (bzw. einem schlosskastenfesten Element) und zum anderen am Wechselelement 20 ab. Hier ist die Wechselfeder 26 insbesondere im Bereich der Wechseldrehachse 21 angeordnet.

Des Weiteren umfasst das Schloss 1 vorzugsweise eine Rastanordnung 40. Die hier gezeigte Rastanordnung 40 umfasst ein Rastelement 41. Das Rastelement 41 ist schlosskastenfest angeordnet. Das Rastelement 41 ist hier als Rastfeder ausgebildet.

Ferner umfasst die Rastanordnung 40 eine Rastfläche 42 und eine Betätigungsfläche 43. Die Rastfläche 42 und die Betätigungsfläche 43 sind am Riegelschaft 13 ausgebildet. Die Rastfläche 42 und die Betätigungsfläche 43 stehen im spitzen Winkel zueinander.

Die Zuhaltung 14 weist eine Betätigungsfläche 32 auf. Durch die Betätigungsfläche 32 wird der Mitnehmer 17 bei einer Bewegung der Zuhaltung 14 von der Freigabeposition in die Sperrposition in Richtung des Wechselelements 20 bewegt. Diese Bewegung kann insbesondere bei einer Bewegung des Riegels 11 aus dem Schlosskasten 2 heraus vorgesehen sein.

Das erfindungsgemäße Schloss 1 ist ferner derart ausgebildet, dass der Mitnehmer 17 bei einer Bewegung des Riegel 11 in die eingezogene Stellung aus einer Stellung, in der sich der Mitnehmer 17 in Eingriff mit dem Riegel 11 befindet, wegbewegt wird. Diese Stellung kann ca. einer 11 Uhr Stellung in Figur 1 entsprechen. In einer Position des Mitnehmers 17, die sich aus der Bewegung des Mitnehmers 17 durch die Betätigungsfläche 32 ergibt, gelangt der Mitnehmer 17 bei einer Bewegung des Riegels 11 in die eingezogene Stellung an eine Gleitfläche 31 des Riegels 11. Die Gleitfläche 31 ist derart ausgebildet, dass der Mitnehmer 17 weiter in Richtung des Wechselelements 20 bewegt wird. Hierdurch gelangt der Mitnehmer 17 außer Eingriff mit dem Riegelschaft 13. Dieses entspricht in etwa einer 10 Uhr Stellung des Mitnehmers in Figur 1. Der Riegelschaft 13 kann sich nun an dem Mitnehmer 17 vorbeibewegen. Der Mitnehmer 17 befindet sich nun in einer Stellung, in der der Mitnehmer das Wechselelement 20 elastisch gegen die Kraft der Wechselfeder 26 bewegt.

Wird der Mitnehmer 17 weiter gegen den Uhrzeigersinn in Figur 1 bewegt, so dass der Mitnehmer 17 außer Wechselwirkung mit dem Wechselelement 20 gelangt, so bewegt sich das Wechselelement 20 durch die Kraft der Wechselfeder 26 in die Ausgangslage des Wechselelements 20 zurück. In der Ausgangslage kann der Mitnehmer 17 durch die Anlage an die Aktorfläche 34 über das Wechselelement 20 die Falle 5 betätigen.

### Bezugszeichenliste

- 1: Schloss, insbesondere Panikschloss
- 2: Schlosskasten
- 3: Stulp
- 4: Falle
- 5: Fallenkopf
- 6: Fallenschaft
- 7: Nuss
- 8: erster Nussarm
- 9: zweiter Nussarm
- 10: dritter Nussarm
- 11: Riegel
- 12: Riegelkopf
- 13: Riegelschaft
- 14: Zuhaltung
- 15: Panikhebel
- 16: Zuhaltungshebel
- 17: Mitnehmer
- 18: Aufnahme
- 20: Wechselelement
- 21: Wechseldrehachse
- 22: Fortsatz
- 23: Kulissenführung
- 24: Endanschlag
- 25: Aussparung
- 26: Wechselfeder
- 30: Riegelachse
- 31: Gleitfläche
- 32: Betätigungsfläche
- 33: Zuhaltungsfeder
- 34: Aktorfläche
- 35: Wechselwirkungsfläche
- 40: Rastanordnung
- 41: Rastelement, insbesondere Rastfeder
- 42: Rastfläche
- 43: Betätigungsfläche

## Patentansprüche

1. Schloss, insbesondere Panikschloss (1), umfassend
• eine Falle (4),
• einen Riegel (11), der zum Sperren des Schlosses (1) entlang einer Riegelachse (30) verschiebbar ist,
• einen insbesondere riegelfesten Endanschlag (24),
• einen drehbaren Mitnehmer (17) oder eine Aufnahme (18) für den Mitnehmer (17) zum Verschieben des Riegels (11) entlang der Riegelachse (30), und
• ein vom Mitnehmer (17) betätigbares Wechselelement (20) zum Zurückziehen der Falle (4),
• wobei das Wechselelement (20) um eine insbesondere zur Riegelachse (30) senkrechte Wechseldrehachse (21) drehbar ist, in der einen Drehrichtung an einem Endanschlag (24) anliegt und in der entgegengesetzten Drehrichtung gegen die Kraft einer Wechselfeder (26) drehbar ist,
**dadurch gekennzeichnet, dass**
die Wechselfeder (26) am Wechselelement (20) und am Riegel (11) abgestützt ist.

2. Schloss nach Anspruch 1, wobei die Wechselfeder (26), vorzugsweise ausgebildet als Blattfeder, am Wechselelement (20) befestigt ist und am Endanschlag (24) anliegt.

3. Schloss nach Anspruch 2, wobei der Endanschlag (24) in eine Aussparung (25) des Wechselelements (20) ragt und die Wechselfeder (26) in dieser Aussparung (25) angeordnet ist.

4. Schloss nach einem der vorhergehenden Ansprüche, wobei die Wechseldrehachse (21) auf der der Falle (4) zugewandten Seite des Riegels (11) angeordnet ist.

5. Schloss nach einem der vorhergehenden Ansprüche, wobei das Wechselelement (20) an der Wechseldrehachse (21) über eine Kulissenführung (23) linearverschiebbar geführt ist.

6. Schloss nach einem der vorhergehenden Ansprüche, wobei die Wechseldrehachse (21) durch einen schlosskastenfesten Fortsatz gebildet ist.

7. Schloss nach einem der vorhergehenden Ansprüche, wobei das Wechselelement (20) ein steifes, vorzugsweise einteiliges, Bauteil ist.

8. Schloss nach einem der vorhergehenden Ansprüche, wobei das Wechselelement (20) zur direkten Betätigung eines Nussarms (9) des Schlosses (1) angeordnet ist.

9. Schloss nach einem der vorhergehenden Ansprüche, umfassend einen von einem Nussarm (10) betätigbaren Panikhebel (15) zum Einziehen des Riegels (11) und/oder einen von einem Nussarm (10) betätigbaren Zuhaltungshebel (16) zum Lösen, vorzugsweise Anheben, einer den Riegel (11) sperrenden Zuhaltung (14), wobei insbesondere die Zuhaltung (14) eine Betätigungsfläche (32) zum Bewegen des Mitnehmers (17) umfasst.

10. Schloss nach einem der vorhergehenden Ansprüche, wobei der Riegel (11) eine Gleitfläche (31) umfasst, wobei die Gleitfläche (31) dazu dient, den Mitnehmer (17) bei einer Bewegung des Riegels (11) zu bewegen, insbesondere den Mitnehmer (17) bei einer Bewegung des Riegels (11) in seine eingezogene Stellung außer Eingriff mit dem Riegel (11) zu bewegen.

11. Schloss nach einem der vorhergehenden Ansprüche, umfassend eine elastische Rastanordnung (40) zum Halten des Riegels (11) in seiner eingezogenen Stellung.

12. Schloss nach Anspruch 11, wobei die Rastanordnung (40) ein elastisches Rastelement (41), vorzugsweise ausgebildet als Rastfeder, und eine an dem Rastelement (41) im eingerasteten Zustand anliegende Rastfläche (42) umfasst.

13. Schloss nach einem der Ansprüche 11 oder 12, wobei die elastische Rastanordnung (40) und die Wechselfeder (26) so ausgebildet sind, dass die durch die Wechselfeder (26) maximal auf den Riegel (11) wirkende Kraft in Ausschlussrichtung nicht ausreicht, um die Rastanordnung (40) zu lösen.

## Claims

1. A lock, in particular anti-panic lock (1), comprising:
• a latch-bolt (4),
• a dead-bolt (11), which, for blocking the lock (1), is displaceable along a dead-bolt axis (30),
• a terminal abutment (24), in particular integral with the dead-bolt,
• a rotatable catch (17) or a reception (18) for the catch (17) for displacing the dead-bolt (11) along the dead-bolt axis (30), and
• a change element (20) actuatable by the catch (17) for retracting the latch-bolt (4),
• wherein the change element (20) is rotatable about a change axis of rotation (21), which in particular is vertical to the dead-bolt axis (30), in the one direction of rotation rests at a terminal abutment (24) and in the opposite direction of rotation is rotatable against the force of a change spring (26),
**characterized in that**
the change spring (26) is supported at the change element (20) and at the dead-bolt (11).

2. The lock according to claim 1, wherein the change spring (26), preferably formed as a leaf spring, is attached to the change element (20) and rests at the terminal abutment (24).

3. The lock according to claim 2, wherein the terminal abutment (24) projects into a recess (25) of the change element (20) and the change spring (26) is disposed in said recess (25).

4. The lock according to any of the preceding claims, wherein the change axis of rotation (21) is disposed on the side of the dead-bolt (11) facing the latch-bolt (4).

5. The lock according to any of the preceding claims, wherein the change element (20) is linearly displaceably guided at the change axis of rotation (21) via a coulisse guide (23).

6. The lock according to any of the preceding claims, wherein the change axis of rotation (21) is formed by an extension, which is integral with the lock casing.

7. The lock according to any of the preceding claims, wherein the change element (20) is a rigid component, preferably an integral one.

8. The lock according to any of the preceding claims, wherein the change element (20) is disposed for direct actuation of a follower arm (9) of the lock (1).

9. The lock according to any of the preceding claims, comprising an anti-panic lever (15), which is actuatable by a follower arm (10), for retracting the dead-bolt (11) and/or a tumbler lever (16)), which is actuatable by a follower arm (10) for detaching, preferably lifting, of a tumbler (14) blocking the dead-bolt (11), wherein in particular the tumbler (14) comprises an actuating surface (32) for moving the catch (17).

10. The lock according to any of the preceding claims, wherein the dead-bolt (11) comprises a slide surface (31), wherein the slide surface (31) serves for moving the catch (17) during a movement of the dead-bolt (11), in particular for moving the catch (17) during a movement of the dead-bolt (11) to the retracted location thereof out of engagement from the dead-bolt (11).

11. The lock according to any of the preceding claims, comprising an elastic latching assembly (40) for retaining the dead-bolt (11) in the retracted location thereof.

12. The lock according to claim 11, wherein the latching assembly (40) comprises an elastic latching element (41), preferably formed as a latching spring, and a latching surface (42) resting at the latching element (41) in the latched condition.

13. The lock according to any of the preceding claims 11 or 12, wherein the elastic latching assembly (40) and the change spring (26) are formed such that the maximum force acting on the dead-bolt (11) in the protracting direction by means of the change spring (26) is not sufficient for undoing the latching assembly (40).

## Revendications

1. Serrure, tout particulièrement serrure anti-panique (1), comportant
• un pêne demi-tour (4),
• un pêne dormant (11), qui est déplaçable le long d'un axe de pêne dormant (30) pour verrouiller la serrure (1),
• une butée terminale (24), tout particulièrement solidaire du pêne dormant,
• un entraîneur rotatif (17) ou une réception (18) pour l'entraîneur (17) pour déplacer le pêne dormant (11) le long de l'axe de pêne dormant (30), et
• un élément changeur (20) actionnable par l'entraîneur (17) pour retirer le pêne demi-tour (4),
• l'élément changeur (20) étant rotatif autour d'un axe de rotation changeur (21), qui est tout particulièrement vertical à l'axe de pêne dormant (30), dans une direction de rotation bute contre une butée terminale (24) et dans la direction de rotation opposée est rotatif contre la force d'un ressort changeur (26),
**caractérisée en ce que**
le ressort changeur (26) est supporté à l'élément changeur (20) et au pêne dormant (11).

2. Serrure selon la revendication 1, le ressort changeur (26), de préférence aménagé comme ressort à lames, étant attaché sur l'élément changeur (20) et bute contre la butée terminale (24).

3. Serrure selon la revendication 2, la butée terminale (24) projetant en un évidement (25) de l'élément changeur (20) et le ressort changeur (26) étant agencé dans cet évidement (25).

4. Serrure selon l'une des revendications précédentes, l'axe de rotation changeur (21) étant agencé du côté de pêne dormant (11) orienté vers le pêne demi-tour (4).

5. Serrure selon l'une des revendications précédentes, l'élément changeur (20) étant guidé de façon déplaçable linéairement sur l'axe de rotation changeur (21) par un guidage de coulisse (23).

6. Serrure selon l'une des revendications précédentes, l'axe de rotation changeur (21) étant aménagé par une extension solidaire du boîtier de serrure.

7. Serrure selon l'une des revendications précédentes, l'élément changeur (20) étant un composant rigide, de préférence intégral.

8. Serrure selon l'une des revendications précédentes, l'élément changeur (20) étant agencé pour l'actionnement d'un bras de fouillot (9) de la serrure (1).

9. Serrure selon l'une des revendications précédentes, comportant un levier anti-panique (15) actionnable par un bras de fouillot (10) pour retirer le pêne dormant (11) et/ou un levier de mentonnet (16) actionnable par un bras de fouillot (10) pour relâcher, de préférence lever, un mentonnet (14) bloquant le pêne dormant (11), tout particulièrement le mentonnet (14) comportant une surface d'actionnement (32) pour déplacer l'entraîneur (17).

10. Serrure selon l'une des revendications précédentes, le pêne dormant (11) comportant une surface coulissante (31), la surface coulissante (31) servant à déplacer l'entraîneur (17) lors d'un mouvement du pêne dormant (11), tout particulièrement à déplacer l'entraîneur (17) lors d'un mouvement du pêne dormant (11) vers son emplacement retiré hors engagement avec le pêne dormant (11).

11. Serrure selon l'une des revendications précédentes, comportant un agencement élastique d'encastrement (40) pour maintenir le pêne dormant (11) en son emplacement retiré.

12. Serrure selon la revendication 11, l'agencement d'encastrement (40) comportant un élément d'encastrement (41) élastique, de préférence aménagé comme ressort d'encastrement, et une surface d'encastrement (42) butant contre l'élément d'encastrement (41) en la condition encastrée.

13. Serrure selon l'une des revendications 11 ou 12, l'agencement d'encastrement élastique (40) et le ressort changeur (26) étant aménagés de sorte que la force, que le ressort changeur (26) exerce au maximum sur le pêne dormant (11) en direction d'ouverture n'est pas suffisant pour relâcher l'agencement d'encastrement (40).
